# EUROPÄISCHE PATENTANMELDUNG

(11) **EP 1 879 262 A1**
(43) Veröffentlichungstag der Anmeldung: **16.01.2008**
(21) Anmeldenummer: 07013148.7
(22) Anmeldetag: 05.07.2007
(51) Int. Cl.: H01R 13/443, H01R 13/52

(54) **Steckverbinder**

(30) Priorität: 13.07.2006 DE 102006032642
(71) Anmelder: Yazaki Europe Ltd., Hemel Hempstead, Hertfordshire HP2 7AU (GB)
(72) Erfinder: Lutsch, Harald Michael, 63225 Langen (DE); Buden, Vladimir, 10090 Zagreb (HR); Adzic, Minja, 10000 Zagreb (HR)
(74) Vertreter: Müller, Thomas Michael

(57) **Zusammenfassung**

Steckverbinder 1, der zum Verbinden mit einem Gegenstecker dient, umfassend ein Gehäuse 2, das mehrere sich parallel zu einer Längsachse 5 erstreckende erste und zweite Aufnahmeräume 3,4 aufweist, wobei die ersten Aufnahmeräume 3 zur Aufnahme von jeweils einem mit einem Kabel 15 verbundenen Kontaktelement 14 dienen, und das an einer Rückseite 6 Öffnungen 8, 9 zu den Aufnahmeräumen 3, 4 aufweist, zumindest eine Mattendichtung 18, 19, die an der Rückseite 6 des Gehäuses 2 anliegt und Durchbrüche 20, 21 aufweist, die mit den Öffnungen 8, 9 fluchten, und zumindest ein Mattendichtungshalter 22, der lösbar an der Rückseite 6 des Gehäuses 2 befestigt ist und mit den Durchbrüchen 20, 21 der mindestens einen Mattendichtung 18, 19 fluchtende Durchbrüche 25 aufweist, wobei die zumindest eine Mattendichtung 18, 19 zwischen dem Gehäuse 2 und dem mindestens einen Mattendichtungshalter 22 gehalten ist, wobei das Dichtelemente 16 vorgesehen sind, die mit dem Mattendichtungshafter 22 lösbar verbunden sind, und dass die Dichtelemente 16 jeweils einen Dichtabschnitt 17 aufweisen, der vom Mattendichtungshalter 22 vorsteht und in einem der Durchbrüche 20, 21 der zumindest einen Mattendichtung 18 dichtend sitzt.

## Beschreibung

Die Erfindung betrifft einen mit einem Gegenstecker verbindbaren Steckverbinder, der ein Gehäuse, das mehrere sich parallel zu einer Längsachse erstreckende erste und zweite Aufnahmeräume aufweist, wobei die ersten Aufnahmeräume zur Aufnahme von jeweils einem mit einem Kabel verbundenen Kontaktelement dienen, und das an einer Rückseite Öffnungen zu den Aufnahmeräumen aufweist, zumindest eine Mattendichtung, die an der Rückseite des Gehäuses anliegt und Durchbrüche aufweist, die mit den Öffnungen fluchten, und zumindest ein Mattendichtungshalter, der lösbar an der Rückseite des Gehäuses befestigt ist und mit den Durchbrüchen der mindestens einen Mattendichtung fluchtende Durchbrüche aufweist, wobei die zumindest eine Mattendichtung zwischen dem Gehäuse und dem mindestens einen Mattendichtungshalter gehalten ist, umfasst.

Einen solchen Steckverbinder zeigt US 4 944 688. Die Mattendichtung wird durch einen Mattendichtungshalter an der Rückseite des Gehäuses anliegend gehalten. Der Mattendichtungshalter liegt an der der Rückseite abgewandten Seite der Mattendichtung an dieser an und weist Befestigungsarme auf, die die Mattendichtung umgreifen, wobei die Befestigungsarme Riegelvorsprünge des Gehäuses hintergreifen. Somit ist der Mattendichtungshalter an dem Gehäuse befestigt. Die Mattendichtung ist dabei zwischen dem Gehäuse und dem Mattendichtungshalter angeordnet und gehalten. Der Mattendichtungshalter weist Durchbrüche auf, die mit den Durchbrüchen der Mattendichtung fluchten, so dass die Kabel der Kontaktelemente durch die Durchbrüche der Mattendichtung und des Mattendichtungshalters aus den Aufnahmeräumen geführt werden können.

Da Steckverbinder häufig unterschiedlich konfiguriert werden, das heißt je nach Konfiguration eine unterschiedliche Anzahl an Kontaktelementen in unterschiedlichen Aufnahmeräumen vorgesehen sind, sind nicht bei jeder Konfiguration sämtliche Aufnahmeräume mit Kontaktelementen bestückt. Dabei ist es erforderlich, dass die nicht mit Kontaktelementen bestückten Aufnahmeräumen abgedichtet werden. Damit nicht für jede Konfiguration eine andere Mattendichtung zur Verfügung gestellt werden muss, die im Bereich der nicht mit Kontaktelementen versehenen Aufnahmeräume keine Durchbrüche aufweisen, schlägt US 4 944 688 vor, an dem Mattendichtungshalter Dichtungsvorsprünge vorzusehen, die die Durchbrüche des Mattendichtungshalters verschließen und die in die Durchbrüche der Mattendichtung hineinragen. Die Dichtungsvorsprünge sind an den Mattendichtungshalter angeformt und können mit einem Werkzeug entfernt werden. An denjenigen Durchbrüchen, die mit denjenigen Aufnahmeräumen fluchten, die mit Kontaktelementen bestückt werden, werden die Dichtungsvorsprünge entfernt. Hierzu werden die Dichtungsvorsprünge mit dem Werkzeug abgebrochen, so dass ein Kabel eines Kontaktelements durch den Durchbruch des Mattendichtungshalters hindurchgeführt werden kann.

Nachteilig bei dieser Lösung ist, dass bei der Montage zunächst alle nicht benötigten Dichtungsvorsprünge mit einem Werkzeug durch Abbrechen entfernt werden müssen.

Aufgabe der vorliegenden Erfindung ist es, einen eingangs genannten Steckverbinder bereit zu stellen, der eine einfache Montage ermöglicht.

Die Aufgabe wird dadurch gelöst, dass Dichtelemente vorgesehen sind, die mit dem Mattendichtungshalter lösbar verbunden sind, und dass die Dichtelemente jeweils einen Dichtabschnitt aufweisen, der vom Mattendichtungshalter vorsteht und in einem der Durchbrüche der zumindest einen Mattendichtung dichtend sitzt.

Somit werden die ersten Aufnahmeräume, also eine erste Teilanzahl aller Aufnahmeräume, mit Kontaktelementen und die zweiten Aufnahmeräume, also eine zweite Teilanzahl aller Aufnahmeräume, nicht bestückt. Da die Dichtelemente vom Mattendichtungshatter vorstehen und in den Durchbrüchen der Mattendichtung sitzen, kann für jede Konfiguration die gleiche Mattendichtung verwendet werden. Ferner kann für jede Konfiguration der gleiche Mattendichtungshalter verwendet werden, da die Dichtelemente je nach Konfiguration mit dem Mattendichtungshatter lösbar verbunden werden. Zur Anpassung an die verschiedenen Konfigurationen müssen keine Elemente vom Mattendichtungshalter mit einem Werkzeuge abgebrochen werden.

Vorzugsweise sind die Dichtelemente über eine Rastverbindung in den Durchbrüchen des Mattendichtungshalters mit diesem verbunden.

Im Einzelnen kann dabei vorgesehen sein, dass die Dichtelemente jeweils parallel zur Längsachse von der dem Gehäuse abgewandten Seite des Mattendichtungshalters in die Durchbrüche eingesteckt sind. Die Dichtelemente sind mit einer ersten Stützfläche in Richtung zum Gehäuse gegen eine zweite Stützfläche des Mattendichtungshalters abgestützt. Ferner weisen die Dichtelemente jeweils einen Riegelarm auf, der quer zur Längsachse zwischen einer Riegelstellung und eine Entriegelstellung elastisch verformbar ist und eine erste Riegelfläche bildet. Somit können sich die Dichtelemente mit der Riegelfläche in einer Richtung vom Gehäuse weg gegen eine zweite Riegelfläche des Mattendichtungshalters abgestützen.

Damit die Dichtelemente einfach in die Durchbrüche des Mattendichtungshafters einstecken lassen, bilden die Riegelarme der Dichtelemente jeweils eine Stellfläche, die mit der Längsachse einen spitzen Winkel einschließend angeordnet ist und bei Einstecken des Dichtelements derart mit dem Mattendichtungshaiter zusammenwirkt, dass der Riegelarm quer zur Längsachse aus der Rriegelstellung in die Entriegelstellung verformbar ist

Es kann ferner zumindest ein Sekundärverriegelungselement vorgesehen ist, das an dem Gehäuse zwischen einer Riegelposition und einer Freigabeposition bewegbar ist und das in der Sperrposition mit zumindest einem Riegelvorsprung in zumindest einen Aufnahmeraum hineinragt.

Die Kontaktelemente werden mittels des Sekundänrerriegelungselements gegen Herausziehen aus den Aufnahmeräumen gesichert. Das Sekundärverriegefungselement ist hierbei am Gehäuse zwischen einer Riegelposition und einer Freigabeposition bewegbar angebracht. Es können ein oder mehrere Sekundärvernegelungsetemente vorgesehen werden. Das Sekundärverriegelungselement kann zum Beispiel verschiebbar am Gehäuse geführt oder schwenkbar an diesem angebracht sein. Das Sekundärverriegelungselement kann einen Riegelvorsprung aufweisen, der in der Sperrposition in mehrere Aufnahmeräume gleichzeitig hineinragt. Der Riegelvorsprung greift hierbei bezogen auf die Längserstrechung eines Aufnahmeraums zwischen den beiden Enden eines Aufnahmeraums quer zur Längserstreckung in diesen ein. Die Kontaktelemente weisen üblicherweise eine Riegelfläche auf, mit der sich die Kontaktelemente gegen eine der Riegelvorsprünge des Sekundärvemegelungselements abstützen können, wenn versucht wird, das Kontaktelement aus dem Aufnahmeraum zu ziehen.

Ein bevorzugtes Ausführungsbeispiel wird im folgenden anhand der nachfolgenden Zeichnungen näher erläutern. Hierin zeigt
- Figur 1: eine perspektivische Darstellung eines erfindungsgemäßen Steckverbinders;
- Figur 2: einen Längsschnitt des Steckverbinders gemäß Figur 1 mit ersten Aufnahmeräumen, die mit Kontaktelementen bestückte sind, und zweiten Aufnahmeräumen, die nicht bestückte sind;
- Figur 3: eine perspektivische Darstellung eines erfindungsgemäßen Dichtungselements und
- Figur 4: eine perspektivische Darstellung des Mattendichtungshalters, einer Mattendichtung sowie eines Dichtelements.

Figur 1 zeigt eine perspektivische Darstellung eines erfindungsgemäßen Steckverbinders. Figur 2 zeigt einen Längsschnitt des Steckverbinders gemäß Figur 1, wobei die Figuren 1 und 2 im folgenden zusammen beschrieben werden.

Der Steckverbinder 1 weist ein Gehäuse 2 auf, in dem erste Aufnahmeräume 3 und zweite Aufnahmeräume 4 vorgesehen sind, die identisch zueinander ausgebildet sind. Die Aufnahmeräume 3, 4 sind parallel zu einer Längsachse 5 angeordnet, wobei der Steckverbinder 1 in Richtung der Längsachse 5 mit einem Gegenstecker verbunden wird.

Das Gehäuse 2 weist eine Rückseite 6 und eine dieser abgewandte Vorderseite 7 auf. In der Rückseite 6 befinden sich erste rückseitige Öffnungen 8, die zu den ersten Aufnahmeräumen 3 führen, sowie zweite rückseitige Öffnungen 9, die zu den zweiten Aufnahmeräumen 4 führen. Die rückseitigen Öffnungen 8, 9 weisen in einem Querschnitt in einem rechten Winkel zur Längsachse 5 betrachtet dieselbe Form und Größe auf wie die Aufnahmeräume 3, 4.

Die Vorderseite 7 weist erste vorderseitige Öffnungen 9 auf, die zu den ersten Aufnahmeräumen 3 führen sowie zweite vorderseitige Öffnungen 10, die zu den zweiten Aufnahmeräumen 4 führen. Die vorderseitigen Öffnungen 10, 11 sind im Querschnitt betrachtet kleiner gestaltet als die Aufnahmeräume 3, 4, so dass die erste vorderseitige Öffnung 10 eine nach innen weisende umlaufende erste Stützfläche 12 und die zweite vorderseitige Öffnung 11 eine zweite umlaufende nach innen weisende zweite Stützfläche 13 bilden.

In den ersten Aufnahmeräumen 3 sind Kontaktelemente 14 angeordnet, die von der Rückseite 6 aus durch die ersten rückseitigen Öffnungen 8 in die ersten Aufnahmeräume 3 eingesteckt sind. Die Kontaktelemente 14 sind an ihrem zur Rückseite 6 des Gehäuses 2 gewandten Ende jeweils mit einem Kabel 15 verbunden, das aus der jeweiligen zweiten rückseitigen Öffnung 8 aus dem ersten Aufnahmeraum 3 geführt ist In Richtung zur Vorderseite 7 des Gehäuses 2 hin sind die Kontaktelemente 14 gegen die ersten Stützflächen 12 abgestützt, da die Kontaktelemente 14 an einem zur Vorderseite 7 gerichteten Ende im Querschnitt größer gestaltet sind als die ersten vorderseitigen Öffnungen 10.

In den zweiten Aufnahmeräumen 4 sind keine Kontaktelemente aufgenommen.

An der Rückseite 6 liegen zwei Mattendichtungen 18, 19 am Gehäuse 2 an. Die Mattendichtungen 18, 19 weisen je Aufnahmeraum 3, 4 einen Durchbruch 20, 21 auf, die jeweils mit einer der rückseitigen Öffnungen 8, 9 fluchten. Zum Abdichten der Auf nahmeräume 3, 4 liegen die Mattendichtungen 18, 19 dichtend an der Rückseite 6 des Gehäuses 2 an. Ferner sind die Kabel 15 durch eine erste Anzahl von Durchbrüchen 20, 21 dichtend hindurchgeführt.

An der Rückseite 6 des Gehäuses 2 ist ein Mattendichtungshalter 22 mit dem Gehäuse 2 verbunden, wobei dieser mit Befestigungsarmen 23 Befestigungsvorsprünge 24 des Gehäuses 2 hintergreifen und mit dem Gehäuse 2 lösbar verbunden sind. Die Mattendichtungen 18, 19 sind zwischen dem Mattendichtungshafter 22 und der Rückseite 6 des Gehäuses angeordnet und zwischen diesen gehalten. In dem Mattendichtungshafter 22 sind je Durchbruch 20, 21 der Mattendichtungen 18, 19 Durchbrüche 25 vorgesehen, die mit den Durchbrüchen 20, 21 der Mattendichtungen 18, 19 fluchten, so dass durch die Durchbrüche 25 des Mattendichtungshalters 22 Kabel 10 hindurchgeführt werden können.

An denjenigen Durchbrüchen 21, die mit zweiten rückseitigen Öffnungen 9 der nicht mit Kontaktelementen 14 bestückten zweiten Aufnahmeräumen 4 fluchten, sind Dichtelemente 16 lösbar an den Mattendichtungshalter 22 befestigt. Die Dichtelemente 16 weisen jeweils einen Dichtabschnitt auf, der vom Mattendichtungshalter 22 in Richtung zu den Mattendichtungen 18, 19 vorsteht und in einem der Durchbrüche 21 der Mattendichtungen 19 dichtend sitzen. Somit ist gewährleistet, dass alle Aufnahmeräume 3, 4 nach außen hin abgedichtet sind.

Die Kontaktelemente 14 werden durch ein Sekundänrerriegetungsetement 26 gegen Herausziehen aus den Aufnahmeräumen 3 gesichert.

Das Sekundärverriegelungselement 26 ist kammförmig mit einem ersten Arm 27, einem zweiten Arm 28 und einem dritten Arm 29 gestaltet Über die Arme 27, 28, 29 ist das Sekundärverriegelungselement 26 in entsprechend der Arme 27, 28, 29 gestalteten Führungsausnehmungen 30, 31, 40 im Gehäuse 2 quer zur Längsachse 5 verschiebbar am Gehäuse 2 geführt Das Sekundärveniegelungselement 26 ist zwischen einer aus den Führungsausnehmungen 30, 31, 40 herausgezogenen Freigabeposition und einer in die Führungsausnehmung 30. 31, 40 eingeschobenen Riegelposition verschiebbar. Der erste Arm 27 weist einen sich entlang einer Verschiebeachse 32 des Sekundärverriegelungselements 26 erstreckenden ersten Riegelvorsprung 33 auf, der teilweise quer in eine erste Teilanzahl von Aufnahmeräumen eingreift, wenn sich das Sekundärverriegelungselement 26 in seiner Riegelposition befindet. Der zweite Arm 28 weist einen zweiten Riegelvorsprung 34 auf, der in eine zweite Teilanzahl der Aufnahmeräume 4 hineinragt. Ferner weist der zweite Arm 28 einen dritten Riegelvorsprung 35 auf, der in der Riegelposition des Sekundärverriegelungselementes 26 in eine dritte Teilanzahl der Aufnahmeräume hineinragt. Ein vierter Riegelvorsprung 36, der am dritten Arm 29 vorgesehen ist, ragt in eine vierte Teilanzahl der Aufnahmeräume 3 hinein. Aus Figur 2 ist im Längsschnitt ersichtlich, wie der vierte Riegelvorsprung 36 in einen ersten Aufnahmeraum 3 hineinragt und den ersten Aufnahmeraum 3 im Querschnitt betrachtet verengt. An der Stelle des vierten Riegelvorsprungs 36 ist das Kontaktelement 14 schmaler ausgeführt und weist eine zum vierten Riegelvorsprung 26 weisende Riegelfläche 37 auf, die beim Versuch, das Kontaktelement 14 aus dem ersten Aufnahmeraum 3 herauszuziehen, in Anlage zum vierten Riegelvorsprung 36 gelangt, so dass das Kontaktelement 14 abgestützt und gegen Herausziehen gesichert ist.

Aus den Figuren 3 und 4 geht im einzelnen hervor, wie die Dichtelemente 16 gestaltet sind und an den Mattendichtungshalter 22 befestigt sind.

Das Dichtelement 16 ist über eine Rastverbindung in den Durchbrüchen 25 des Mattendichtungshalters 22 befestigt. Hierzu weist das Dichtelement 16 eine erste Stützfläche 41 auf, die zum Gehäuse 2 weist und gegen eine zweite Stützfläche 42 des Mattendichtungshalters 22 abgestützt ist. Ferner weist das Dichtelement 16 einen Riegelarm 38 auf, der quer zu einer Mittenachse 39 des Dichtelements 16 zwischen einer in den Figuren 3 und 4 dargestellten Riegelstellung und einer der Mittenachse 39 angenäherten Entriegelstellung verformt werden kann.

An dem Riegelarm 38 ist eine erste Riegelfläche 43 vorgesehen, die vom Gehäuse 2 wegweist und vom Gehäuse 2 weg gegen eine zweite Riegelfläche 44 des Mattendichtungshalters 22 abgestützt ist. Somit ist das Dichtelement 16 gegen Herausziehen aus dem Durchbruch 25 des Mattendichtungshafters 22 gesichert Ferner weist das Dichtelement 16 im Bereich des Durchbruchs 25 des Mattendichtungshalters 22 einen Querschnitt auf, der in etwa dem Querschnitt des Durchbruchs 25 des Mattendichtungshalters 22 entspricht, so dass das Dichtelement 16 auch nicht aus dem Durchbruch 25 herausgekippt werden kann.

An dem Riegelarm 38 ist eine Stellfläche 45 vorgesehen, die mit der Mittenachse 39 bzw. mit der Längsachse 5 einen spitzen Winkel einschließt. Die Stellachse 45 wirkt derart beim Montieren des Dichtelements 16 mit dem Mattendichtungshalter 22 zusammen, dass der Riegelarm 38 quer zur Mittenachse 39 bzw. zur Längsachse 5 aus der Riegelstellung in die Entriegelstellung verformt wird.

Zum Montieren des Dichtelements 16 wird dieses ausgehend von der dem Gehäuse 2 abgewandten Seiten des Mattendichtungshalters 22 in einen Durchbruch 25 des Matiendichtungshalters 22 eingesteckt. Sobald die Stellfläche 45 mit dem Mattendichtungshalter 22 in Anlage gerät, wird beim weiteren Einstecken des Dichtelements 16 der Riegelarm 38 in Richtung zur Mittenachse 39 bis zur Einnahme der Entriegelstellung verformt. Sobald das Dichtelement 16 vollständig in den Durchbruch 25 des Mattendichtungshafters 22 eingesteckt ist, hat die Stellfläche 45 einen Vorsprung 46, der durch den Durchbruch 25 gebildet ist, passiert, so dass der Riegelarm 38 elastisch zurück in die Riegelstellung springt. Dies ist daher möglich, dass die Stellfläche 45 durch einen Nocken 47 gebildet ist, der von der Mittenachse 39 weg von dem Riegelarm 38 vorsteht und den Vorsprung 46 in der vollständig eingesteckten Position des Dichtelements 16 hintergreift. Der Nocken 47 bildet zudem die erste Riegelfläche 43.

### Bezugszeichenliste

- 1: Steckverbinder
- 2: Gehäuse
- 3: erster Aufnahmeraum
- 4: zweiter Aufnahmeraum
- 5: Längsachse
- 6: Rückseite
- 7: Vorderseite
- 8: erste rückseitige Öffnung
- 9: zweite rückseitige Öffnung
- 10: erste vorderseitige Öffnung
- 11: zweite vorderseitige Öffnung
- 12: erste Stützfläche
- 13: zweite Stützfläche
- 14: Kontaktelement
- 15: Kabel
- 16: Dichtelement
- 17: Dichtabschnitt
- 18: Mattendichtung
- 19: Mattendichtung
- 20: Durchbruch
- 21: Durchbruch
- 22: Mattendichtungshalter
- 23: Befestigungsarm
- 24: Befestigungsvorsprung
- 25: Durchbruch
- 26: Sekundärverriegelungselement
- 27: erster Arm
- 28: zweiter Arm
- 29: dritter Arm
- 30: Führungsausnehmung
- 31: Führungsausnehmung
- 32: Verschiebeachse
- 33: erster Riegelvorsprung
- 34: zweiter Riegelvorsprung
- 35: dritter Riegelvorsprung
- 36: vierter Riegelvorsprung
- 37: Riegelfläche
- 38: Riegelarm
- 39: Mittenachse
- 40: Führungsausnehmung
- 41: erste Stützfläche
- 42: zweite Stützfläche
- 43: erste Riegelfläche
- 44: zweite Riegelfläche
- 45: Stellfläche
- 46: Vorsprung
- 47: Nocken

## Patentansprüche

1. Steckverbinder (1), der zum Verbinden mit einem Gegenstecker dient, umfassend
ein Gehäuse (2), das mehrere sich parallel zu einer Längsachse (5) erstreckende erste und zweite Aufnahmeräume (3, 4) aufweist, wobei die ersten Aufnahmeräume (3) zur Aufnahme von jeweils einem mit einem Kabel (15) verbundenen Kontaktelement (14) dienen, und das an einer Rückseite (6) Öffnungen (8, 9) zu den Aufnahmeräumen (3, 4) aufweist,
zumindest eine Mattendichtung (18, 19), die an der Rückseite (6) des Gehäuses (2) anliegt und Durchbrüche (20, 21) aufweist, die mit den Öffnungen (8, 9) fluchten, und
zumindest ein Mattendichtungshalter (22), der lösbar an der Rückseite (6) des Gehäuses (2) befestigt ist und mit den Durchbrüchen (20, 21) der mindestens einen Mattendichtung (18, 19) fluchtende Durchbrüche (25) aufweist, wobei die zumindest eine Mattendichtung (18, 19) zwischen dem Gehäuse (2) und dem mindestens einen Mattendichtungshalter (22) gehalten ist,
**dadurch gekennzeichnet,**
**dass** Dichtelemente (16) vorgesehen sind, die mit dem Mattendichtungshalter (22) lösbar verbunden sind, und
**dass** die Dichtelemente (16) jeweils einen Dichtabschnitt (17) aufweisen, der vom Mattendichtungshalter (22) vorsteht und in einem der Durchbrüche (20, 21) der zumindest einen Mattendichtung (18) dichtend sitzt.

2. Steckverbinder (1) nach Anspruch 1,
**dadurch gekennzeichnet,**
**dass** die Dichtelemente (16) über eine Rastverbindung in den Durchbrüchen (25) des Mattendichtungshalters (22) mit diesem verbunden sind.

3. Steckverbinder (1) nach Anspruch 2,
**dadurch gekennzeichnet,**
**dass** die Dichtelemente (16) jeweils parallel zur Längsachse (5) von der dem Gehäuse (2) abgewandten Seite des Mattendichtungshalters (22) in die Durchbrüche (25) eingesteckt sind,
**dass** die Dichtelemente (16) mit einer ersten Stützfläche (41) in Richtung zum Gehäuse (2) gegen eine zweite Stützfläche (42) des Mattendichtungshalters (22) abgestützt sind,
**dass** die Dichtelemente (16) jeweils einen Riegelarm (38) aufweisen, der quer zur Längsachse (5) zwischen einer Riegelstellung und eine Entriegelstellung elastisch verformbar ist und eine erste Riegelfläche (43) bildet, und
**dass** die Dichtelemente (16) mit der ersten Riegelfläche (43) in einer Richtung vom Gehäuse (2) weg gegen eine zweite Riegelfläche (44) des Mattendichtungshalters (22) abgestützt sind.

4. Steckverbinder (1) nach Anspruch 3,
**dadurch gekennzeichnet,**
**dass** die Riegelarme (38) der Dichtelemente (16) jeweils eine Stellfläche (45) aufweisen, die mit der Längsachse (5) einen spitzen Winkel einschließend angeordnet ist und beim Einstecken des Dichtungselements (16) derart mit dem Mattendichtungshalter (22) zusammenwirkt, dass der Riegelarm (38) quer zur Längsachse (5) aus der Riegelstellung in die Entriegelstellung verformbar ist.
